# EUROPÄISCHE PATENTSCHRIFT

(11) **EP 1 525 426 B1**
(45) Veröffentlichungstag und Bekanntmachung des Hinweises auf die Patenterteilung: **02.11.2011**
(21) Anmeldenummer: 03766245.9
(22) Anmeldetag: 22.07.2003
(51) Int. Cl.: F28D 7/02

(54) **MIKROSTRUKTURAPPARAT ZUM ERHITZEN UND ZERSTÄUBEN EINES FLUIDS**
MICROSTRUCTURED APPARATUS FOR HEATING AND ATOMIZING A FLUID
APPAREIL A MICROSTRUCTURE DESTINÉ A CHAUFFER ET PULVÉRISER UN FLUIDE

(30) Priorität: 26.07.2002 DE 10234043
(43) Veröffentlichungstag der Anmeldung: 27.04.2005
(73) Patentinhaber: Karlsruher Institut für Technologie, 76131 Karlsruhe (DE)
(72) Erfinder: SCHUBERT, Klaus, 76227 Karlsruhe (DE); BRANDNER, Jürgen, 69115 Heidelberg (DE)
(86) Internationale Anmeldenummer: PCT/EP2003/007954
(87) Internationale Veröffentlichungsnummer: WO 2004/013556

(56) Entgegenhaltungen:
- EP-A- 1 197 261
- DE-A- 19 917 521
- FR-A1- 2 256 389
- US-A- 2 445 115
- US-A- 2 721 729
- US-A- 3 393 729
- US-A- 4 661 323
- US-A- 5 799 726
- US-B1- 6 263 678

## Beschreibung

Die Erfindung betrifft eine Mikrostrukturapparat zum Erhitzen und Zerstänben eines Fluids gemäß des Oberbegriffs von Anspruch 1.

Mikrostrukturapparate zum Erhitzen von Fluiden werden insbesondere zur lageunabhängigen, rückkondensatfreien Verdampfen von Flüssigkeiten einerseits und zur Durchlauferhitzung insbesondere von Gasen eingesetzt. Bevorzugte Einsatzgebiete bieten die chemische oder pharmazeutische Prozess- und Verfahrenstechnik aller Art.

Allgemein ist bekannt, Fluide durch elektrische Heizelemente zu erhitzen, was den Vorteil hat, dass sich die Temperaturregelung bei der Wärmeübertragung schnell und einfach mit Hilfe einer elektrischen Leistungsregelung realisieren lässt. Hier bieten Mikrostrukturapparate aufgrund der prinzipiell geringeren Abmessung den Vorteil der kurzen Wärmeübertragungswege und einer großen spezifischen Wärmeübertragungsfläche, womit eine deutliche Erhöhung der volumenspezifischen Wärmeübertragungsleistung zu erwarten und auch realisierbar ist.

In der DE 199 17 521 A1 sind derartige Mikrostrukturapparate sowohl mit direkter als auch mit indirekter elektrischer Widerstandsheizung zur Erwärmung von Fluiden offenbart. Der Mikrostrukturapparat ist schichtweise mit Schichten mit Mikrokanälen zur Durchleitung eines aufzuheizende Fluids und Schichten mit einer elektrischen Heizung aufgebaut. Gegenüber einem nicht mikrostrukturierten konventionellen Wärmetauscher wird eine Steigerung der volumenspezifischen Wärmeübertragungsleistung um mindestens dem Faktor 100 angegeben. Für den vorgeschlagenen Mikrostrukturapparat sind jedoch mehrere Heizelemente mit geringen Abmessungen im Mikrobereich erforderlich. Für eine Auslegung des Mikrostrukturapparats für größere Fluiddurchsätze müssen zudem eine mit dem Durchsatz ansteigende Anzahl dieser Heizelemente eingesetzt werden, deren Leistung sich addieren. Dies ist insbesondere dann erforderlich, wenn die volumenspezifische Wärmeübertragungsleistung des Mikrostrukturapparats nicht reduziert werden soll.

Die US 6.263.678 B1 offenbart zudem einen Verdampfer für tiefkalter Flüssigkeiten, umfassend ein Innenrohr, ein konzentrisch um dieses angeordnetes Außenrohr mit einer Innenfläche, Anschlüsse für das Fluid sowie einer Struktur, welche ein Volumen zwischen Innenrohr und Außenrohr unter Bildung mindestens eines gewindeförmigen Kanals vollständig und zu dem innen- und Außenrohr dichtend ausfüllt. Die VS 2044S.11S beschreibt nehrere Ausfuhrurgen einer vorrichtung zum Temperieren und 88 fs. sprühtrockner von Fluidens

Der Erfindung liegt somit die Aufgabe zugrunde, einen Mikrostrukturapparat zur Erhitzung und Zerstäubung von Fluiden vorzuschlagen, welcher sich durch einfach aufgebaute Heizelemente auszeichnet und zudem die genannten Nachteile bei einer Auslegung für größere Fluiddurchsätze nicht aufweist.

Diese Aufgabe wird durch die kennzeichnenden Merkmale in Anspruch 1 gelöst; die hierauf bezogenen Unteransprüche beinhalten vorteilhafte Ausführungsformen dieser Lösung.

Erfindungsgemäß weist der Mikrostrukturapparat einen Grundaufbau auf, bei dem Mikrokanäle um eine zentrale Heizung angeordnet sind. Für einen Betrieb des Mikrostrukturapparats wird ein Fluid durch die Mikrokanäle geleitet und in diesen durch die Heizung erhitzt. Wesentlich hierbei ist, dass ein eher makroskopisches Heizelement seinen gegenüber mehreren Mikroheizelementen betrieblichen Vorteilen, wie z.B. sein vergleichsweise einfaches Handling oder Kosten- und Nutzenvorteile, mit einer Mikrostruktur mit den eingangs genannten prinzipiellen Effizienzvorteilen bei der Übertragung von Wärme auf ein Fluid kombiniert wird.

Die Materialien, aus denen der Mikrostrukturapparat hergestellt wird, werden primär durch den Einsatzzweck bestimmt. Grundsätzlich eignen sich alle Werkstoffe, d.h. Keramiken oder andere anorganische Nichtmetallwerkstoffe, Metalle, Kunststoffe oder auch Kombinationen oder Verbünde dieser Materialien.

Die Erfindung wird anhand der folgenden Ausführungsformen mit Hilfe der folgenden Figuren erläutert. Es zeigen
Fig. 1a und b Schnittdarstellungen zweier Mikrostrukturapparate,
Fig. 1c eine Schnittdarstellung einer erfindungsgemäßen Ausführungsform,
Fig. 2 eine Schnittdarstellung eines Mikrostrukturapparates mit Zu-und Abfluss für ein Fluid, welche auf gleicher Höhe gegenüberliegend auf der Außenfläche des Außenrohrs ansetzen, sowie
Fig. 3 eine Schnittdarstellung eines weiteren Mikrostrukturapparates mit drei Zwischenrohren zwischen Innen-und Außenrohr.

Der erste Mihrostruhturapparat besteht, wie in Fig. 1 a dargestellt, aus einem Innenrohr 1 mit einer Außenfläche oder einem anderen Körper mit bevorzugt zylindrischer Außenfläche, einem konzentrisch um dieses angeordnetes Außenrohr 2 mit einer Innenfläche, dichtenden Verbindungen 3 zwischen Innen- und Außenrohr sowie Anschlüssen 4 für ein Fluid, welche im Bereich der Enden des Außenrohrs ansetzen, sowie einer Mikrostruktur 5, welche ein Volumen zwischen Innen- und Außenrohr unter Bildung mindestens eines spiralförmigen Kanals vollständig und zu dem Innen- und Außenrohr dichtend ausfüllt.

Die Mikrostruktur ist im Wesentlichen vom Innen- und Außenrohr eingeschlossen, wobei sich Innen- und Außenrohr im Idealfall an den gemeinsamen Berührungsflächen fluidicht berühren.

Die Mikrostruktur 5 ist bei dem gezeigten Apparat als Innengewinde in die Innenfläche des Außenrohrs eingearbeitet, wobei die Gewindegänge als Kanal die beiden Anschlüsse 4 miteinander verbinden. Dabei ist grundsätzlich sicherzustellen, dass die verbleibenden Bereiche der zylindrischen Innenfläche des Außenrohrs mit einem Durchmesser dem Kerndurchmesser des Gewindes entsprechend dichtend auf der Außenfläche des Innenrohrs aufliegen.

Die dichtenden Verbindungen 3 zwischen Innen- und Außenrohr sind ausreichend chemisch, mechanisch und thermisch resistente Ringdichtungen. Aufgesetzte Ringdeckel oder eine entsprechende dichtende Gestaltung der beiden Rohre in diesem Bereich beispielsweise als zylindrische oder kegelförmige Passungen oder auch Kleb- oder Lötverbindungen liegen im Äguivalenzbereich der Erfindung.

Das Innenrohr 1, welches in allen Figuren länger als das Außenrohr 2 ist, ragt beidseitig, wenn auch nicht zwingend, aus den Enden des Außenrohrs heraus. Dies gilt auch für den anderen zuvor im Zusammenhang mit dem Innenrohr 1 erwähnten Körper mit bevorzugt zylindrischer Außenfläche. Das Innenrohr oder der genannte Körper ist wie bei allen weiteren Ausführungsformen direkt oder indirekt Teil einer Heizung. Als direktes Teil einer Heizung ist das Rohr oder der Körper eine integrale Komponente der Heizung, beispielsweise ein Widerstandsheizelement. Als indirektes Teil dient das Rohr oder der Körper als Wärmeleiter zwischen einer separaten Heizung und dem aufzuheizenden Fluid. Hier sei insbesondere auf Heizungen als separate Komponenten, welche im Innenrohr angeordnet sind oder an den Körper adaptiert sind, verwiesen. Als Heizung erscheinen hierbei insbesondere elektrische Widerstandsheizelemente als geeignet. Eine Alternaive stellen hierzu auch Heizmedien dar, welche durch das Innenrohr geleitet werden und eine Wärmemenge an dieses Abgeben.

Fig. 1b zeigt einer zweiten Mikrostrukturapparat welcher sich in seinem grundsätzlichen Aufbau zu dem ersten Apparat (Fig. 1 a) nur darin unterscheidet, dass die Mikrostruktur 5 als Außengewinde in die Außenfläche des Innenrohrs 1 (oder einen zylinderförmigen Körper) eingearbeitet ist und in ihrer gesamten Erstreckung vom Außenrohr mit glatter Innenfläche abgedeckt ist. Wie bei dem ersten Apparat sind die beiden Anschlüsse 4 in das Außenrohr 4 eingesetzt oder eingearbeitet, müssen hier aber über den Kanal der Mikrostruktur 5 exakt ausgerichtet werden. Bei einer entsprechenden Auslegung der Passung zwischen Innen- und Außenrohr ist deren Berührungsfläche dichtend, womit die dichtenden Verbindungen 3 in den Endbereichen des Außenrohrs entbehrlich werden.

Bei der erfindungsgemißen Ausführungsform nach Fig. 1 c wird einer der beiden Anschlüsse durch ein unverschlossenes Auslaufen der gewindeförmigen Kanäle an den Enden des Außenrohrs gebildet.

Grundsätzlich sind auch weitere Ausführungsformen denkbar, bei denen beide Anschlüsse durch ein unverschlossenes Auslaufen der gewindeförmigen Kanäle an beiden Enden des Außenrohrs gebildet werden. Eine derartige Ausführungsform lässt sich in besonders vorteilhafter Weise miniaturisieren, da sowohl separate Anschlüsse wie auch die dichtenden Verbindungen von vorneherein entfallen würden.

Das Einsatzgebiet der erfindungsgemäßen liegt in der Zerstäubung einer Flüssigkeit zu einem Sprühnebel oder Aerosol, wobei der besondere Vorteil des Mikrostrukurapparats in seiner besonders feinfühligen und exakt einjustierbaren Durchflusssteuerbarkeit liegt.

Fig. 2 zeigt eine Schnittdarstellung eines weiteren Apparates (vgl. Fig. 1 a), welcher in seinem konstruktiven Aufbau, jedoch nicht in der Wirkweise, dem des ersten Apparates ähnlich ist. Auch er besteht im Wesentlichen aus einem Innenrohr 1 sowie einem Außenrohr 2 mit einer in der Innenfläche eingearbeiteten Mikrostruktur 5, zwei Anschlüssen 4 und den beiden dichtenden Verbindungen 3. Im Unterschied zu dem ersten Apparat sind die beiden Anschlüsse 4 am Außenrohr 2 gegenüberliegend, vorzugsweise im Winkel 180° zueinander angeordnet, aber axial auf gleicher Höhe eingesetzt oder ausgebildet. Sie münden jeweils in eine axial in die Innenfläche des Außenrohrs 2 eingearbeitete Nut 6, welche die Kanäle der Mikrostruktur miteinander verbinden. Ein zu erwärmendes Fluid wird von einem der beiden Anschlüsse 4 zunächst in die zughörige Nut eingeleitet, gelangt von dort in einen der parallel geschalteten Kanäle der Mikrostruktur 5, von dort über die gegenüberliegende zweite Nut in den zweiten als Abfluss dienenden zweiten Anschluss 4. Je nach Anwendung bietet es sich an, jeweils einen Anschluss 4 und eine Nut 6 zu einem die Mikrostruktur 5 axial überspannenden Anschluss zusammenzufassen.

Einen weiterer Mikrostrukturapparat zeigt Fig. 3. Gegenüber allen vorangegangenen unterscheidet sich dieser dadurch, dass zwischen dem Innenrohr 1 (oder dem zylindrischen Körper) und dem Außenrohr 2 konzentrisch zu diesen ein oder mehrere Zwischenrohre 7 eingesetzt sind. Alle Innen- bzw. Außenflächen bilden zu den jeweiligen benachbarten Rohrflächen eine Passung, welche wie bei den vorangegangenen Apparaten bis auf die zuvor genannten Ausnahmefällen dichtend gestaltet sein müssen. Der Mikrostrukturapparat weist beispielhaft drei Zwischenrohre 7 mit je einer eigenen Mikrostruktur 5 unter Bildung mindestens eines gewindeförmigen Kanals und je einer die Zwischenrohrwand überbrückende Fluiverbindung 8 zu der Mikrostruktur des benachbarten Zwischen-, Innen- oder Außenrohrs auf. Dabei sind alle Mikrostrukturen 5 mit den Verbindungen 7 fluidisch hintereinander zu einer Mikrostrukturkette geschaltet. Die in Fig. 3 dargestellten Anschlüsse 4 sind jeweils mit den Enden dieser Mikrostrukturkette verbunden, wobei die bevorzugte Durchflussrichtung von den äußeren zu den inneren Mikrostrukturen, d. h. entgegen eines vorherrschenden Temperäturgefälles im Mikrostrukturapparat, verläuft.

Die Mikrostruktur 5 oder die Mikrostrukturkette lässt sich über zusätzliche Anschlüsse an beliebiger Stelle anzapfen. Insofern sind Fluidmengen mit einer Zwischentemperatur entnehmbar oder einleitbar. Mögliche Anwendungen hierfür finden sich vor allem in der chemischen Verfahrenstechnik, bei denen bestimmte Reagenzien oder Katalysatorfluide für chemische Reaktionen in einem engen Temperaturbereich einzuleiten oder kleine Fluidmengen mit einer bestimmten Temperatur oder einem Temperaturprofil beispielsweise für eine Analyse abzugreifen sind.

Grundsätzlich lässt sich der Mikrostrukturapparat als chemischer Mikroreaktor konzipieren. Je nach Verwendung werden in der Mikrostruktur 5 oder Mikrostrukturkette ein oder mehrere Reaktionsräume, d. h. eine oder mehrere lokale Querschnittserweiterungen der Kanäle zwischen den Anschlüssen 4 vorgesehen. Ferner bietet sich eine Fertigung des gesamten Mikrostrukturapparats oder Teile davon, beispielsweise des Innen-; Zwischen- oder Außenrohrs, aus einem katalytisch aktiven Material oder eine Beschichtung der Mikrostruktur 5 an den Berührungsflächen zum Fluid mit einem Katalysatormaterial an. Eine weitere Erhöhung der volumenspezifischen Wärmeübertragungsleistung erzielt man über eine Vergrößerung volumenspezifischen Wärmeübertragungsflächen, in der Mikrostruktur 5 beispielsweise mit einer porösen Beschichtung oder durch aufgeraute Wärmeübertragungsflächen, wobei diese poröse Beschichtung ebenfalls aus einem Katalysator und die aufgeraute Wärmeübertragungsflächen mit einem Katalysator besteht bzw. beschichtet ist. Zudem lassen sich die Wärmeübertragungsflächen zur Vermeidung von Korrosion und Kavitation mit einer Schutzschicht, beispielsweise aus chemisch beständigen Kunststoffen oder Metallen bzw. aus einer Verschleißschutzschicht aus chemisch oder physikalisch aufgetragenen Metallen, Hartstoffen oder Keramiken.

### Bezugszeichenliste

- 1: Innenrohr
- 2: Außenrohr
- 3: Dichtende Verbindung
- 4: Anschluss
- 5: Mikrostruktur
- 6: Nut
- 7: Zwischenrohr
- 8: Fluidverbindung

## Patentansprüche

1. Mikrostrukturapparat zum Erhitzen und Zerstäuben eines Fluids, umfassend
a) ein Innenrohr (1) oder ein Körper mit einer Außenfläche und einer Heizung,
b) ein konzentrisch um dieses angeordnetes Außenrohr (2) mit einer Innenfläche,
c) Anschlüsse (4) für das Fluid, sowie
d) Einer Mikrostruktur (5), welche ein Volumen zwischen Innen-und Außenrohr unter Bildung mindestens eines gewindeförmigen Kanals vollständig und zu dem Innen- und Außenrohr dichtend ausfüllt,
**dadurch gekennzeichnet, dass**
e) mindestens ein Anschluss durch ein unverschlossenes Auslaufen der gewindeförmigen Kanäle an midestens einem Ende des Außenrohrs gebildet wird.

2. Mikrostrukturapparat nach Anspruch 1, wobei die Mikrostruktur (5) ein Innengewinde im Außenrohr (2) ist, wobei das Innengewinde einen Kerndurchmesser entsprechend einem Außendurchmesser des Innenrohrs (1) aufweist.

3. Mikrostrukturapparat nach einem der vorangegangenen Ansprüche, wobei eine dichtendenden Verbindung (3) zwischen Innen- und Außenrohr (1, 2) an mindestens einem Ende des Außenrohrs vorgesehen ist, wobei dort mindestens einer der Anschlüsse als Anschlussleitung in das Außenrohr eingesetzt oder eingearbeitet ist.

4. Mikrostrukturapparat nach einem der vorangegangenen Ansprüche, wobei die Kanäle der Mikrostruktur 5 mit einer porösen Beschichtung versehen oder aufgeraut sind.

5. Mikrostrukturapparat nach einem der vorangegangenen Ansprüche, wobei die Kanäle der Mikrostruktur 5 mit einer verschleiß- oder korrosionsmindernden Schutzschicht versehen sind.

6. Mikrostrukturapparat nach einem der vorangegangenen Ansprüche, wobei der Mikrostrukturapparats oder Teile davon aus einem katalytisch aktiven Material hergestellt oder die Mikrostruktur 5 mit einem katalytisch aktiven Material beschichtet ist.

7. Mikrostrukturapparat nach einem der vorangegangenen Ansprüche, wobei die Heizung ein elektrisches Widerstandsheizelement ist.

8. Mikrostrukturapparat nach einem der Ansprüche 1-6, wobei die Heizung eine separate Komponente, angeordnet im Innenrohr, ist.

9. Mikrostrukturapparat nach einem der Ansprüche 1-6, wobei die Heizung integraler Bestandteil des Innenrohrs ist.

10. Mikrostrukturapparat nach einem der Ansprüche 1-6, wobei das Innenrohr ein elektrischer Widerstand als integraler Bestandteil einer Widerstandsheizung ist.

## Claims

1. Microstructured apparatus for heating and atomising a fluid, comprising
a) an inner tube (1) or a body having an external surface and a heating system,
b) an outer tube (2) arranged concentrically around said inner tube and having an internal surface,
c) connectors (4) for the fluid, and
d) a microstructure (5) which completely fills a volume between the inner and outer tube in a sealing manner with respect to the inner and outer tube, thereby forming at least one thread-shaped channel,
**characterised in that**
e) at least one connector is formed by an unclosed runout of the thread-shaped channels at least at one end of the outer tube.

2. Microstructured apparatus according to claim 1, wherein the microstructure (5) is an internal thread in the outer tube (2), wherein the internal thread has a core diameter corresponding to an external diameter of the inner tube (1).

3. Microstructured apparatus according to one of the preceding claims, wherein a sealing connection (3) between the inner and outer tube (1, 2) is provided at least at one end of the outer tube, wherein at that point at least one of the connectors is inserted or incorporated as a connecting line in the outer tube.

4. Microstructured apparatus according to one of the preceding claims, wherein the channels of the microstructure 5 are provided with a porous coating or are roughened.

5. Microstructured apparatus according to one of the preceding claims, wherein the channels of the microstructure 5 are provided with a wear-reducing or corrosion-reducing protective layer.

6. Microstructured apparatus according to one of the preceding claims, wherein the microstructured apparatus or parts thereof is/are made from a catalytically active material or the microstructure 5 is coated with a catalytically active material.

7. Microstructured apparatus according to one of the preceding claims, wherein the heating system is an electrical resistance heating element.

8. Microstructured apparatus according to one of claims 1 to 6, wherein the heating system is a separate component, arranged in the inner tube.

9. Microstructured apparatus according to one of claims 1 to 6, wherein the heating system is an integral part of the inner tube.

10. Microstructured apparatus according to one of claims 1 to 6, wherein the inner tube is an electrical resistance as an integral part of a resistance heating system.

## Revendications

1. Appareil à microstructure pour chauffer et pulvériser un fluide comprenant :
a) un tube intérieur (1) ou un corps muni d'une surface extérieure et d'un moyen de chauffage,
b) un tube extérieur (2) concentrique à celui-ci par sa surface intérieure,
c) des branchements (4) pour le fluide, et
d) une microstructure (5) qui remplit le volume entre le tube intérieur et le tube extérieur en formant au moins un canal hélicoïdal remplissant de manière étanche le tube intérieur et le tube extérieur, appareil **caractérisé en ce que**
e) au moins un branchement est formé à au moins une extrémité du tube extérieur par une sortie non fermée des canaux hélicoïdaux.

2. Appareil à microstructure selon la revendication 1,
**caractérisé en ce que**
la microstructure (5) est le filetage intérieur du tube extérieur (2),
* le filetage intérieur ayant un diamètre de base correspondant au diamètre extérieur du tube intérieur (1).

3. Appareil à microstructure selon l'une des revendications précédentes,
**caractérisé par**
une liaison d'étanchéité (3) entre le tube intérieur et le tube extérieur (1, 2) à au moins une extrémité du tube extérieur, où est installé ou usiné au moins l'un des branchements comme conduite de branchement dans le tube extérieur.

4. Appareil à microstructure selon l'une des revendications précédentes,
**caractérisé en ce que**
les canaux de la microstructure (5) sont munis d'un revêtement poreux ou sont rendus rugueux.

5. Appareil à microstructure selon l'une des revendications précédentes,
**caractérisé en ce que**
les canaux de la microstructure (5) sont munis d'une couche protectrice réduisant l'usure ou la corrosion.

6. Appareil à microstructure selon l'une des revendications précédentes,
**caractérisé en ce que**
l'appareil à microstructure ou des parties de celui-ci sont réalisées en un matériau à activité catalytique ou la microstructure (5) est revêtue d'un matériau à activité catalytique.

7. Appareil à microstructure selon l'une des revendications précédentes,
**caractérisé en ce que**
le moyen de chauffage est un élément à chauffage électrique par résistance.

8. Appareil à microstructure selon l'une des revendications 1 à 6, **caractérisé en ce que**
le moyen de chauffage est un composant distinct installé dans le tube extérieur.

9. Appareil à microstructure selon l'une des revendications 1 à 6, **caractérisé en ce que**
le moyen de chauffage fait partie intégrante du tube intérieur.

10. Appareil à microstructure selon l'une des revendications 1 à 6, **caractérisé en ce que**
le tube intérieur est une résistance électrique comme composant intégral d'un chauffage par résistance.
